# EUROPÄISCHE PATENTSCHRIFT

(11) **EP 0 267 498 B1**
(45) Veröffentlichungstag und Bekanntmachung des Hinweises auf die Patenterteilung: **27.01.1993**
(21) Anmeldenummer: 87115924.0
(22) Anmeldetag: 29.10.1987
(51) Int. Cl.: H01F 40/14

(54) **Flusskompensierter Stromwandler**
Flux-compensated current transformer
Transformateur de courant à flux compensé

(30) Priorität: 11.11.1986 DE 3638388; 04.06.1987 DE 3718756
(43) Veröffentlichungstag der Anmeldung: 18.05.1988
(73) Patentinhaber: SIEMENS AKTIENGESELLSCHAFT, 80333 München (DE)
(72) Erfinder: Fuchs, Gerhard, Dipl.-Phys., D-8510 Fürth (DE); Schwendtner, Manfred, Dipl.-Ing., D-8501 Schwarzenbruck (DE); Vieweg, Gunther, Dipl.-Phys., D-8500 Nürnberg (DE)

(56) Entgegenhaltungen:
- TECHNISCHES MESSEN ATM, Heft 11, 1978, Seiten 307-41; G. STEINMÜLLER: " Ein genauer elektronischer Elektrizitätszähler"
- 1984 INTERNATIONAL CONFERENCE ON INDUSTRIAL ELECTRONICS, CONTROL AND INSTRUMENTATION, 22.-26. Oktober 1984, Tokyo, Band 1, Seiten 646-650; T. SONODA et al.: "AC-DC current transducer reducing impulsive electrostatic induction noise"

## Beschreibung

Die Erfindung betrifft einen flußkompensierten Stromwandler mit einer Primärwicklung, einer Sekundärwicklung und einer Detektorwicklung für den magnetischen Fluß.

Bei Stromwandlern wird durch ein äußeres magnetisches Wechselfeld (Fremdfeld) ein Meßfehler hervorgerufen, der die Genauigkeit der Messung erheblich beeinträchtigt. Fremdfelder können beispielsweise durch benachbarte stromführende Leitungen erzeugt werden. Bei Anwendung in Verrechnungszählern ist auch damit zu rechnen, daß der Versuch unternommen wird, das Meßergebnis durch äußere magnetische Felder bewußt zu beeinflussen.

Dieses Problem wurde bisher meist mit magnetischen Abschirmungen gelöst. Derartige Abschirmungen sind jedoch, wenn sie ausreichend wirksam sein sollen, relativ teuer und bedingen oftmals einen nicht unerheblichen zusätzlichen Montageaufwand.

Aufgabe der Erfindung ist es daher, eine vereinfachte Lösung zur Verminderung des Einflusses magnetischer Fremdfelder auf flußkompensierte Stromwandler anzugeben.

Diese Aufgabe wird erfindungsgemäß dadurch gelöst, daß räumlich parallel zu den Wicklungen eine Fremdfelddetektorwicklung angeordnet ist, daß sie zumindest näherungsweise von demselben Fremdfeld durchsetzt wird wie die Wicklungen und daß das an der Fremdfelddetektorwicklung anstehende Signal das Meßsignal des Stromwandlers so beeinflußt, daß der Einfluß eines Fremdfeldes kompensiert wird. Durch diese einfach durchzuführende Fremdfeldkompensation werden Einflüsse magnetischer Fremdfelder auf das Meßergebnis beseitigt.

Vorteilhafte Ausgestaltungen der Erfindung sind in den Unteransprüchen angegeben.

Ausführungsbeispiele der Erfindung werden nachfolgend anhand der Figuren 1 bis 9 näher erläutert.

FIG 1 zeigt ein erstes Ausführungsbeispiel der Erfindung. Der Stromwandler 1 weist in bekannter Weise eine Primärwicklung 1a, eine Sekundärwicklung 1c und eine Detektorwicklung 1b auf. Ferner ist eine Fremdfelddetektorwicklung 2 vorgesehen, die räumlich parallel zu den Wicklungen 1a bis 1c angeordnet ist, so daß sie möglichst von demselben Fremdfeld durchsetzt wird wie diese Wicklungen. Die Detektorwicklung 1b und die Fremdfelddetektorwicklung 2 sind in Reihe geschaltet und an den invertierenden Eingang eines Verstärkers 3 angeschlossen. An den Ausgang des Verstärkers 3 ist die Reihenschaltung der Sekundärwicklung 1c und eines Lastwiderstands 4 angeschlossen, wobei am Lastwiderstand 4 ein dem Eingangsstrom proportionaler Spannungsabfall erzeugt wird.

Wenn man die Fremdfelddetektorwicklung 2 zunächst außer Betracht läßt, so weist diese Schaltung die beispielsweise aus der Literaturstelle "Technisches Messen atm", 1978, Heft 11, Seiten 407 bis 411 bekannte Funktion eines flußkompensierten Stromwandlers auf. Der den Stromwandler durchsetzende Fluß wird von der Detektorwicklung 1b erfaßt und das an dieser Wicklung entstehende Ausgangssignal mit dem Verstärker 3 verstärkt der Sekundärwicklung 1c zugeführt. Im Idealfall, d.h. wenn die Verstärkung des Verstärkers 3 gegen unendlich geht, wird der Strom durch die Sekundärwicklung 1c so eingestellt, daß der durch die Primärwicklung 1a verursachte Fluß gerade kompensiert wird, d.h. der Wandler flußfrei wird. Der durch die Sekundärwicklung 1c fließende Strom stellt dann ein Abbild des Primärstroms I₁ dar, wobei wegen der Flußkompensation Nichtlinearitäten des Stromwandlerkerns das Meßergebnis nicht verfälschen.

Allerdings gehen Fremdfelder, d.h. äußere magnetische Wechselfelder, die den Stromwandler durchsetzen, ohne entsprechende Kompensationsmaßnahmen voll mit in das Meßergebnis ein.

Um dies zu verhindern, ist die Fremdfelddetektorwicklung 2 vorgesehen, die solche Fremdfelder erfaßt und durch entsprechende Aufschaltung auf das von der Detektorwicklung 1b erfaßte Signal deren Wirkung auf das Meßergebnis eliminiert. Ein Feld, hervorgerufen durch den zu messenden Primärstrom in Wicklung 1a, durchsetzt nicht die außerhalb des Kernes angeordnete Wicklung 2 und induziert deshalb auch keine vom Primärstrom I₁ abhängige Spannung.

Die im Wandlerkern durch das Fremdfeld erzeugte Spannung und die in der Fremdfelddetektorwicklung erzeugte Spannung müssen entgegengesetzt gleich sein. Die an einer Wicklung erzeugte Spannung U ist proportional der Windungszahl N der Wicklung und deren Fläche A. Für die Spannung U gilt:

$\text{U = -} \frac{\text{dB}}{\text{dt}} \text{. N . A}$

Im Falle der Kompensation gilt:

${\text{U}}_{\text{1b}} \text{= U₂}$

wobei U_{1b} die in der Detektorwicklung 1b induzierte Spannung und U₂ die in der Fremdfelddetektorwicklung 2 erzeugte Spannung ist.

Da die Induktion beim Übergang von einem Medium (Eisenkern des Stromwandlers) zum anderen (Luft zwischen Fremdfelddetektorwicklung 2 und Wandlerkern) konstant ist, folgt:

${\text{N}}_{\text{1b}} {\text{. A}}_{\text{1b}} \text{= N₂ . A₂}$

Dabei sind N_{1b},
N₂ die Windungszahlen der Detektorwicklung 1b bzw. der Fremdfelddetektorwicklung 2 und A_{1b},
A₂ die jeweiligen Spulenflächen.

FIG 2 zeigt ein weiteres Ausführungsbeispiel der Erfindung, bei dem die Fremdfelddetektorwicklung 2 über einen Verstärker 5 mit der Detektorwicklung 1b verbunden ist. Diese Anordnung hat den Vorteil, daß die Fremdfelddetektorwicklung 2 entsprechend der Verstärkung des Verstärkers 5 weniger Windungen haben muß. Dies ist insbesondere dann von Vorteil, wenn die Fremdfelddetektorwicklung 2 als gedruckte Schaltung ausgeführt ist.

Anstatt die von der Detektorwicklung 1b und von der Fremdfelddetektorwicklung 2 nach Verstärkung durch den Verstärker 5 gelieferten Spannungen durch Reihenschaltung zu addieren, kann man denselben Effekt auch erreichen, wenn man den Verstärker 3 als Summierverstärker verwendet. Dies kann z.B. gemäß einem Ausführungsbeispiel nach FIG 3 dadurch erfolgen, daß man die Detektorwicklung 1b über einen Widerstand 7 und die Fremdfelddetektorwicklung 2 über einen Verstärker 5 und einen Widerstand 6 mit dem invertierenden Eingang des Verstärkers 3 verbindet.

In einer alternativen Ausführungsform gemäß FIG 4 wird die Detektorwicklung 1b mit dem invertierenden Eingang des Verstärkers 3 und der Ausgang des Verstärkers 5 mit dem nichtinvertierenden Eingang des Verstärkers 3 verbunden. Hierbei muß die Polung der Fremdfelddetektorwicklung 2 selbstverständlich umgekehrt werden.

Bei den bisherigen Ausführungen der Erfindung wird der durch Fremdfeldeinwirkung verursachte Meßfehler dadurch aufgehoben, daß die Signale der Detektorwicklung 1b um den durch die Fremdfeldeinwirkung erzeugten Signalanteil vermindert werden. Am Widerstand 4 wird dadurch eine weitgehend fremdfeldunabhängige Meßspannung erhalten. Der durch Fremdfeldeinwirkung erzeugte Fluß im Eisen des Stromwandlers wird jedoch nicht kompensiert, was bei extrem hoher Fremdfeldeinwirkung durch Hysteresisverluste zu temperaturabhängigen Größen- und Winkelfehlern des Meßwertes führen kann.

In weiteren vorteilhaften Ausführungsformen gemäß den FIG 5 und 7 bleibt auch bei Fremdfeldeinwirkung der Stromwandler flußfrei und damit wird das vorstehend genannte Problem vermieden.

FIG 5 zeigt ein Ausführungsbeispiel der Erfindung, bei dem die Signale der Detektorwicklung 1b dem invertierenden Eingang eines Verstärkers 3 zugeführt werden. Das Ausgangssignal des Verstärkers 3 wird über die Sekundärwicklung 1c und einen Widerstand 4 einem ersten invertierenden Eingang eines Summierverstärkers 11 zugeführt. Die Ausgangssignale der Fremdfelddetektorwicklung 2 werden über einen invertierenden Verstärker 5 und einen Widerstand 10 dem zweiten invertierenden Eingang des Summierverstärkers 11 zugeführt.

Die Signale der Detektorwicklung 1b werden über den Verstärker 3 der Sekundärspule 1c zugeführt. Durch diese Schaltungsmaßnahme wird der Fluß im Eisen des Stromwandlers 1 vollständig kompensiert. Dieser Fluß setzt sich aus einem durch die Primärwicklung 1a erzeugten Anteil und aus einem durch Fremdfeldeinwirkung erzeugten Anteil zusammen. Damit liegt an dem der Sekundärspule 1c nachgeschalteten Widerstand 4 eine Spannung proportional zum Primärstrom und zur Fremdfeldeinwirkung an.

Am Widerstand 10 liegt eine durch das Fremdfeld in der Fremdfelddetektorwicklung 2 erzeugte und über den Verstärker 5 verstärkte Spannung an.

Am Summierpunkt des Summierverstärkers 11 werden die von der Sekundärwicklung 1c und vom Verstärker 5 abgegebenen Spannungen addiert und dem Eingang des Summierverstärkers 11 zugeführt.

Am Ausgang des Summierverstärkers 11 wird ein zum Primärstrom proportionales und um die Fremdfeldeinwirkung vermindertes Signal erhalten.

In einem Drehstromnetz nach FIG 6 ist jeder Phase ein Stromwandler 1,1',1'' zugeordnet. Dabei werden die Signale der Detektorwicklungen 1b,1b',1b'' über die Verstärker 3,3',3'' den Sekundärspulen 1c,1c',1c'' zugeführt. Durch diese Schaltungsmaßnahme wird der Fluß im Eisen jedes Stromwandlers 1,1',1'' zu Null geregelt. Den Sekundärspulen 1c,1c',1c'' ist jeweils ein Widerstand 4,4',4'' nachgeschaltet, an denen eine Spannung proportional zum Primärstrom jeder Phase und zur Fremdfeldeinwirkung anliegt.

Im Drehstromnetz können die durch Fremdfeldeinwirkung in jedem Stromwandler 1,1',1'' erzeugten Spannungen dadurch kompensiert werden, daß die Spannungen nur einer Fremdfelddetektorwicklung 2 über einen Verstärker 5 und einen Widerstand 10,10',10'' je Phase einem ersten invertierenden Eingang eines Summierverstärkers 11,11',11'' jeder Phase zugeführt werden. Der Widerstand 4,4',4'' jeder Phase ist mit einem zweiten invertierenden Eingang des Summierverstärkers 11,11',11'' jeder Phase verbunden. Im Summierpunkt der Summierverstärker 11,11',11'' wird die Ausgangsspannung der Sekundärwicklung 1c,1c',1c'' jeder Phase um die Spannung am Ausgang des Verstärkers 5 vermindert, so daß am Ausgang jedes Summierverstärkers 11,11',11'' ein dem Primärstrom jeder Phase proportionales Ausgangssignal erhalten wird.

Der Abgleich dieser Anordnung ist sowohl für Einleiternetze als auch für Drehstromnetze sehr einfach. Die Verstärkung des Verstärkers 5 wird bei Einwirkung eines Fremdfeldes ohne Primärstrom solange verändert, bis am Ausgang der Summierverstärker 11 keine Spannung anliegt.

Gemäß einem weiteren Ausführungsbeispiel nach FIG 7 steuert die Fremdfelddetektorwicklung 2 über einen Verstärker 5 eine auf den Kern des Stromwandlers 1 gewickelte Wicklung 8 an. Durch entsprechende Dimensionierung der Windungsverhältnisse der Fremdfelddetektorwicklung 2 und der Wicklung 8 sowie des Verstärkungsfaktors des Verstärkers 5 wird erreicht, daß das mit der Fremdfelddetektorwicklung 2 erfaßte Fremdfeld im Stromwandler 1 kompensiert wird.

FIG 8 zeigt ein Beispiel für die Anordnung der Fremdfelddetektorwicklung 2. Im Ausführungsbeispiel wird ein E-förmiger Kern 9 verwendet, auf dessen Innenschenkel die Primärwicklung 1a, die Detektorwicklung 1b und die Sekundärwicklung 1c aufgewickelt sind. Auf die beiden Außenschenkel des Kerns 9 ist die Fremdfelddetektorwicklung 2 aufgebracht.

Wenn der Stromwandler auf einer Leiterplatte angeordnet wird, so kann die Fremdfelddetektorwicklung auch in die Leiterplatte im Bereich des Stromwandlers eingeätzt werden. Bei einem in FIG 9 dargestellten Ausführungsbeispiel ist die Leiterplatte beispielsweise im Bereich des Stromwandlers 1 mit einem Leiter mit schneckenförmigen Windungen als Fremdfelddetektorwicklung 2 ausgeführt. Da hierbei nur wenige Windungen möglich sind, ist eine Verstärkung mit einem Verstärker 5 gemäß den Ausführungsbeispielen nach den FIG 2 bis 7 notwendig.

## Patentansprüche

1. Flußkompensierter Stromwandler mit einer Primärwicklung (1a), einer Sekundärwicklung (1c) und einer Detektorwicklung (1b) für den magnetischen Fluß, **dadurch gekennzeichnet,** daß räumlich parallel zu den Wicklungen (1a - 1c) eine Fremdfelddetektorwicklung (2) angeordnet ist, daß sie zumindest näherungsweise demselben Fremdfeld ausgesetzt ist wie die Wicklungen (1a - 1c) und daß das an der Fremdfelddetektorwicklung (2) anstehende Signal das Meßsignal des Stromwandlers (1) so beeinflußt, daß der Einfluß eines Fremdfeldes kompensiert wird.

2. Flußkompensierter Stromwandler nach Anspruch 1, wobei ein von der Detektorwicklung (1b) angesteuerter Verstärker (3) ausgangsseitig in Reihe zur Sekundärwicklung (1c) geschaltet ist,
**dadurch gekennzeichnet,**
daß die Fremdfelddetektorwicklung (2) in Reihe zur Detektorwicklung (1b) geschaltet ist.

3. Flußkompensierter Stromwandler nach Anspruch 2,
**dadurch gekennzeichnet,**
daß von der Fremdfelddetektorwicklung (2) ein Verstärker (5) angesteuert wird, der ausgangsseitig in Reihe zur Detektorwicklung (1b) geschaltet ist.

4. Flußkompensierter Stromwandler nach Anspruch 2,
**dadurch gekennzeichnet,**
daß die von der Detektorwicklung (1b) und von der Fremdfelddetektorwicklung (2) abgegebenen Signale dem als Summierverstärker geschalteten Verstärker (3) zugeführt werden.

5. Flußkompensierter Stromwandler nach Anspruch 4 für Drehstrom,
**dadurch gekennzeichnet**,
daß je Phase ein Summierverstärker (3) vorgesehen ist, dem die Signale der Detektorwicklung (1b) jeder Phase und einer allen Phasen gemeinsamen Fremdfelddetektorwicklung (2) zugeführt sind.

6. Flußkompensierter Stromwandler nach Anspruch 1,
**dadurch gekennzeichnet,**
daß die von der Fremdfelddetektorwicklung (2) und der Sekundärwicklung (1c) abgegebenen Signale dem Eingang eines Verstärkers (11) so zugeführt werden, daß am Ausgang des Verstärkers (11) ein fremdfeldkompensiertes und dem Primärstrom proportionales Signal erhalten wird.

7. Flußkompensierter Stromwandler nach Anspruch 1, wobei ein von der Detektorwicklung 1b angesteuerter Verstärker (3) ausgangsseitig in Reihe zur Sekundärwicklung (1c) geschaltet ist,
**dadurch gekennzeichnet,**
daß die Sekundärwicklung (1c) mit einem ersten Eingang eines Summierverstärkers (11) verbunden ist,
daß das Signal der Fremdfelddetektorwicklung (2) über einen weiteren Verstärker (5) einem zweiten Eingang des Summierverstärkers (11) so zugeführt wird, daß am Ausgang des Summierverstärkers (11) ein fremdfeldkompensiertes und dem Primärstrom proportionales Signal erhalten wird.

8. Flußkompensierter Stromwandler nach Anspruch 7,
**dadurch gekennzeichnet,**
daß für Drehstrom je Phase ein Summierverstärker (11) vorgesehen ist, mit dessen erstem Eingang jeweils die Sekundärwicklung (1c) dieser Phase verbunden ist und daß eine allen Phasen gemeinsame Fremdfelddetektorwicklung (2) mit nachgeschaltetem Verstärker (5) vorgesehen ist, wobei der Verstärker (5) ausgangsseitig mit den zweiten Eingängen der Summierverstärker (11) aller Phasen verbunden ist.

9. Flußkompensierter Stromwandler nach Anspruch 1,
**dadurch gekennzeichnet,**
daß das von der Fremdfelddetektorwicklung (2) abgegebene Signal über einen Verstärker (5) eine Kompensationswicklung (8) des Stromwandlers (1) so ansteuert, daß das Fremdfeld im Stromwandler (1) magnetisch kompensiert wird.

10. Flußkompensierter Stromwandler nach einem der Ansprüche 1 bis 9,
**dadurch gekennzeichnet,**
daß die Fremdfelddetektorwicklung (2) räumlich den gesamten Stromwandler (1) umfaßt.

11. Flußkompensierter Stromwandler nach Anspruch 10, wobei der Stromwandler (1) auf einer Leiterplatte montiert ist,
**dadurch gekennzeichnet,**
daß die Fremdfelddetektorwicklung (2) als gedruckte Schaltung auf der Leiterplatte ausgeführt ist.

12. Flußkompensierter Stromwandler nach eine m der Ansprüche 1 bis 9 mit einem mehrschenkligen Magnetkern (8),
**dadurch gekennzeichnet,**
daß die Fremdfelddetektorwicklung (2) auf mindestens einem Schenkel des Magnetkerns (9) angebracht ist.

## Claims

1. Flux-compensated current transformer having a primary winding (1a), a secondary winding (1c) and a detector winding (1b) for the magnetic flux, characterized in that an external-field detector winding (2) is arranged spatially parallel to the windings (1a - 1c), in that it is exposed at least approximately to the same external field as the windings (1a - 1c) and in that the signal applied to the external-field detector winding (2) influences the measuring signal of the current transformer (1) in such a way that the influence of an external field is compensated.

2. Flux-compensated current transformer according to claim 1, whereby an amplifier (3) controlled by the detector winding (1b) is connected in series with the secondary winding (1c) on the output side, characterized in that the external-field detector winding (2) is connected in series with the detector winding (1b).

3. Flux-compensated current transformer according to claim 2, characterized in that an amplifier (5) is controlled by the external-field detector winding (2), which amplifier is connected in series with the detector winding (1b) on the output side.

4. Flux-compensated current transformer according to claim 2, characterized in that the signals emitted by the detector winding (1b) and by the external-field detector winding (2) are supplied to the amplifier (3) connected as summing amplifier.

5. Flux-compensated current transformer according to claim 4 for three-phase current, characterized in that per phase a summing amplifier (3) is provided, to which are supplied the signals of the detector winding (1b) of each phase and of an external-field detector winding (2) common to all phases.

6. Flux-compensated current transformer according to claim 1, characterized in that the signals emitted by the external-field detector winding (2) and the secondary winding (1c) are supplied to the input of an amplifier (11) such that at the output of the amplifier (11) an external-field-compensated signal which is proportional to the primary current is obtained.

7. Flux-compensated current transformer according to claim 1, whereby an amplifier (3) controlled by the detector winding 1b is connected in series with the secondary winding (1c) on the output side, characterized in that the secondary winding (1c) is connected to a first input of a summing amplifier (11), in that the signal of the external-field detector winding (2) is supplied by way of a further amplifier (5) to a second input of the summing amplifier (11) such that at the output of the summing amplifier (11) an external-field-compensated signal which is proportional to the primary current is obtained.

8. Flux-compensated current transformer according to claim 7, characterized in that for three-phase current per phase a summing amplifier (11) is provided, to the first input of which in each case the secondary winding (1c) of this phase is connected and in that an external-field detector winding (2) common to all phases with series-connected amplifier (5) is provided, whereby the amplifier (5) is connected to the second inputs of the summing amplifiers (11) of all phases on the output side.

9. Flux-compensated current transformer according to claim 1, characterized in that the signal emitted by the external-field detector winding (2) controls by way of an amplifier (5) a compensation winding (8) of the current transformer (1) in such a way that the external field in the current transformer (1) is magnetically compensated.

10. Flux-compensated current transformer according to one of claims 1 to 9, characterized in that the external-field detector winding (2) encloses the entire current transformer (1) spatially.

11. Flux-compensated current transformer according to claim 10, whereby the current transformer (1) is mounted on a printed-circuit board, characterized in that the external-field detector winding (2) is constructed as a printed circuit on the printed-circuit board.

12. Flux-compensated current transformer according to one of claims 1 to 9 with a multi-limbed magnetic core (8) [sic], characterized in that the external-field detector winding (2) is fitted to at least one limb of the magnetic core (9).

## Revendications

1. Transformateur d'intensité à flux compensé, comportant un enroulement primaire (1a), un enroulement secondaire (1c) et un enroulement de détection (1b) pour le flux magnétique, caractérisé par le fait qu'un enroulement (2) de détection d'un champ étranger est disposé en parallèle dans l'espace avec les enroulements (1a-1c), qu'il est soumis au moins approximativement au même champ étranger que les enroulements (1a-1c) et que le signal présent dans l'enroulement (2) de détection du champ étranger influe sur le signal de mesure du transformateur d'intensité (1) de telle sorte que l'influence d'un champ étranger est compensée.

2. Transformateur d'intensité à flux compensé selon la revendication 1, dans lequel un amplificateur (3) commandé par l'enroulement de détection (1b) est branché, côté sortie, en série avec l'enroulement secondaire (1c), caractérisé par le fait que l'enroulement (2) de détection du champ étranger est branché en série avec l'enroulement de détection (1b).

3. Transformateur d'intensité à flux compensé suivant la revendication 2, caractérisé par le fait que l'amplificateur (5), qui est branché, côté sortie, en série avec l'enroulement de détection (1b), est commandé par l'enroulement (2) de détection du champ étranger.

4. Transformateur d'intensité à flux compensé suivant la revendication 2, caractérisé par le fait que les signaux, qui sont délivrés par l'enroulement de détection (1b) et par l'enroulement (2) de détection du champ étranger, sont envoyés à l'amplificateur (3) branché en tant qu'amplificateur additionneur.

5. Transformateur d'intensité à flux compensé suivant la revendication 4 pour un courant triphasé, caractérisé par le fait que pour chaque phase il est prévu un amplificateur additionneur (3), auquel sont envoyés les signaux de l'enroulement de détection (1b) de chaque phase et d'un enroulement (2) de détection du champ étranger, commun à toutes les phases.

6. Transformateur d'intensité à flux compensé selon la revendication 1, caractérisé par le fait que les signaux délivrés par l'enroulement (2) de détection du champ étranger par l'enroulement secondaire (1c) sont envoyés à l'entrée d'un amplificateur (11) de telle sorte qu'à la sortie de l'amplificateur (11) on obtient un signal dans lequel le champ étranger est compensé, et qui est proportionnel au courant primaire.

7. Transformateur d'intensité à flux compensé suivant la revendication 1, dans lequel un amplificateur (3) commandé par l'enroulement de détection (1b) est branché, côté sortie, en série avec l'enroulement secondaire (1c),
caractérisé par le fait
que l'enroulement secondaire (1c) est raccordé à une première entrée d'un amplificateur additionneur (11),
que le signal de l'enroulement (2) de détection du champ étranger est raccordé, par l'intermédiaire d'un autre amplificateur (5), à une seconde entrée de l'amplificateur additionneur (11) de sorte qu'un signal, dans lequel le champ étranger compensé et qui est proportionnel au courant primaire, est obtenu à la sortie de l'amplificateur additionneur (11).

8. Transformateur d'intensité à flux compensé suivant la revendication 7, caractérisé par le fait que dans le cas du courant triphasé, il est prévu pour chaque phase un amplificateur (11), à la première entrée duquel est raccordée respectivement l'enroulement secondaire (1c) de cette phase, et qu'il est prévu un enroulement (2) de détection du champ étranger, qui est commun à toutes les phases et en aval duquel est branché un amplificateur (5) qui est raccordé, côté sortie, aux secondes entrées des amplificateurs additionneurs (11) de toutes les phases.

9. Transformateur d'intensité à flux compensé suivant la revendication 1, caractérisé par le fait que le signal, qui est délivré par l'enroulement (2) de détection du champ étranger, commande, par l'intermédiaire d'un amplificateur (5), un enroulement de compensation (8) du transformateur d'intensité (1) de sorte que le champ étranger est compensé magnétiquement dans le transformateur d'intensité.

10. Transformateur d'intensité à flux compensé suivant l'une des revendications 1 à 9, caractérisé par le fait que l'enroulement (2) de détection du champ étranger entoure spatialement l'ensemble du transformateur d'intensité (1).

11. Transformateur d'intensité à flux compensé suivant la revendication 10, dans lequel le transformateur d'intensité (1) est monté sur une plaquette à circuits imprimés, caractérisé par le fait que l'enroulement (2) de détection du champ étranger est réalisé sous la forme d'un circuit imprimé sur la plaquette à circuits imprimés.

12. Transformateur d'intensité à flux compensé suivant l'une des revendications 1 à 9, comportant un noyau magnétique (8) à plusieurs branches, caractérisé par le fait que l'enroulement (2) de détection du champ magnétique est disposé sur au moins une branche du noyau magnétique (9).
